# EUROPÄISCHE PATENTSCHRIFT

(11) **EP 0 122 464 B1**
(45) Veröffentlichungstag und Bekanntmachung des Hinweises auf die Patenterteilung: **09.11.1988**
(21) Anmeldenummer: 84102785.7
(22) Anmeldetag: 14.03.1984
(51) Int. Cl.: D01D 4/02, D01D 4/00

(54) **Spinnkopf zum Schmelzspinnen endloser Fäden**
Spinning head for melt-spinning filaments
Tête de filage pour le filage au fondu de filaments

(30) Priorität: 23.03.1983 DE 3310521
(43) Veröffentlichungstag der Anmeldung: 24.10.1984
(62) Teilanmeldung aus: 88102682.7
(73) Patentinhaber: B a r m a g AG, D-42862 Remscheid (DE)
(72) Erfinder: Lenk, Erich, Dr.-Ing., D-5630 Remscheid 11 (DE); Feth, Max, D-5630 Remscheid (DE)
(74) Vertreter: Pfingsten, Dieter, Dipl.-Ing.

(56) Entgegenhaltungen:
- DE-A- 1 660 501
- DE-A- 1 966 565
- DE-A- 2 639 282
- DE-B- 1 246 221
- GB-A- 1 350 496
- GB-A- 1 350 496
- US-A- 3 123 858
- US-A- 3 891 379

## Beschreibung

Die Erfindung bezieht sich auf einen Spinnkopf zum Schmelzspinnen endloser Fäden aus insbesondere thermoplastischen Polymeren, mit einem Heizkasten aus zwei mechanisch selbständigen, jeweils in Form von Heizkammern ausgebildeten Bauteilen, die mit ihren sich gegenüberliegenden Längswänden gegen die Anlageflächen eines zwischen den Heizkammern liegenden Düsengehäuses beidseitig spielfrei angepreßt werden, wobei in dem Düsengehäuse ein auswechselbares Düsenpaket untergebracht ist.

Unter Fäden im Sinne dieser Anmeldung werden endlose, lineare Gebilde verstanden, die kontinuierlich aus Spinndüsenplatten ausgepreßt werden und beispielsweise als Mono- oder Multifilamente, als Bänder, Stränge, Borsten, Spinnkabel oder dgl. vorliegen können.

Bekannte Spinnköpfe haben auswechselbare-Düsenpakete, die beheizbar in entsprechenden Düsengehäusen in Aussparungen eines geschlossenen Heizkastens eingesetzt sind und deren Schmelzeeinlaßkanal gegen die Schmelzequelle unter der Kraftwirkung einer Zug- oder Druckschraube abgedichtet ist. Dabei können - je nach Anwendungsfall - die Düsenplatten unterschiedliche Lochbilder aufweisen.

Bei Spinnköpfen ist eine gleichmäßige Beheizung der Düsenplatten Voraussetzung für eine hochwertige Qualität der ersponnenen Fäden. Eine solche gleichmäßige Beheizung in der Praxis zu realisieren ist schwierig, insbesondere, wenn mehrere Düsenpakete in einem Spinnbalken nebeneinander angeordnet sind, weil für die an den Rändern angeordneten Düsenplatten andere Wärmeübertragungsverhältnisse vorliegen als für solche Düsenplatten, die zwischen anderen Düsenpaketen angeordnet sind.

Die GB-A-1,350,496 hat einen Spinnkopf für Fäden oder Fasern aus faserformenden, synthetischen Polymeren zum Gegenstand, bei dem das Düsengehäuse zwischen zwei parallelen Wänden eines Heizkastens einspannbar ist, die relativ zueinander bewegbar sind.

Der Erfindung liegt die Aufgabe zugrunde, einen Spinnkopf zum Schmelzspinnen endloser Fäden aus insbesondere thermoplastischen Polymeren zur Verfügung zu stellen, der bei Sicherstellung eines guten Wärmeübergangs vom Heizkasten auf das Düsenpaket eine einfache Auswechselbarkeit der einzelnen Düsenpakete von unten her ermöglicht.

Diese Aufgabe wird erfindungsgemäß bei dem eingangs beschriebenen Spinnkopf dadurch gelöst, daß das Düsengehäuse ein Quader mit zylindrischen Durchgangslöchern ist, daß in den zylindrischen Durchgangslöchern jeweils ein Düsentopf zur Aufnahme des Düsenpakets vorgesehen ist, daß über dem Düsengehäuse ein Schmelzeverteilerblock mit nach unten ragendem Ansatz angebracht ist, der die Schmelzeleitung führt, daß der Düsentopf mit dem Ansatz durch ein Außengewinde des Ansatzes und ein entsprechendes Innengewinde des Düsentopfes oder Bajonettverschluß verbunden ist, und daß das Innere des Düsentopfes gegenüber dem Ansatz durch einen Kolben abgedichtet ist, der in dem Düsentopf unter Abdichtung axial beweglich ist und der infolge des im Inneren des Düsentopfes herrschenden Drucks gegen eine die Schmelzeleitung des Ansatzes umgebende Dichtung gedrückt wird.

Der zweiteilig ausgebildete Heizkasten besteht aus zwei mechanisch unabhängigen und daher relativ zueinander verstellbaren Heizkammern, wobei beispielsweise die Heizkammer, die die Installation der Schmelzezuführung, die Dosierpumpen und -antriebe, den Pumpenblock etc. aufnimmt, ortsfest montiert ist. Die Düsenpakete bzw. die die Düsenpakete aufnehmenden Düsengehäuse sind mit ihren seitlichen Anlageflächen zwischen die sich im Abstand gegenüberliegenden Längswände der beiden Heizkammern eingebaut und werden von beiden Seiten spielfrei angepreßt. Damit wird trotz der unvermeidbaren Fertigungstoleranzen und Wärmedehnungen der Bauteile ein großflächiger, metallischer Kontakt der Wärmeübertragungsflächen ermöglicht.

Hierzu sind die Längswände der Heizkammern, zwischen denen die Düsengehäuse spielfrei anliegen, als ebene Kontaktflächen mit hoher Oberflächengüte und geringer Rauhtiefe bearbeitet, so daß die Wärmeleitung von den Wänden der Heizkammern in das Düsengehäuse begünstigt wird. Das Düsengehäuse ist als Wärmeleitblock ausgebildet und mit rechtwinkligen, planparallelen Seitenwänden ausgestattet.

Das spielfreie Aneinanderpressen der beiden Heizkammern mit den dazwischen liegenden Düsengehäusen erfolgt beispielsweise durch auf Zug beanspruchte Verbindungselemente wie Zuganker, Stehbolzen, Zugspindeln oder dgl., die zur Montage der Düsengehäuse in vorteilhafter Weise durch Querbohrungen zwischen den Düsenpaketen hindurchgesteckt sind. Sie sind in einer solchen Anzahl vorgesehen, daß eine ausreichende Flächenpressung an den Düsengehäusen gewährleistet ist. Bei einer derartigen Ausgestaltung kann der gesamte Heizkasten bei einem Wechsel des Spinnprogramms etc. im wesentlichen zusammengebaut bleiben, was beispielsweise hinsichtlich der Einrichtungen für die Beheizung, die äußere Wärmeisolierung und dgl. von Vorteil ist und die Montagearbeiten erleichtert. Insbesondere ist es bei der erfindungsgemäßen Spinnkopfkonstruktion möglich, die Düsenpakete ohne einen Wechsel der Düsengehäuse zu Reinigungs- oder Inspektionszwecken auszubauen.

Die Erfindung wird im folgenden anhand eines Ausführungsbeispiels näher beschrieben.

Darin zeigen:
Fig. 1 ein Ausführungsbeispiel des erfindungsgemäßen Spinnkopfes;
Fig. 2 die Aufsicht auf ein Düsengehäuse zur Aufnahme von Düsenpaketen gemäß Fig. 1.

In Fig. 1 ist ein Spinnkopf zur Herstellung von Fäden aus thermoplastischen Polymeren nach dem Schmelzspinnverfahren im Querschnitt dargestellt. Wie in Fig. 2 angedeutet, sind mehrere Düsenpakete 1 in Reihe nebeneinander angeordnet; sie bilden in Längsrichtung einen Spinnbalken, der beliebig erweitert werden kann. Der Spinnbalken umfaßt einen aus zwei mechanisch unabhängigen Heizkammern 2, 3 bestehenden Heizkasten; zur Vermeidung von Wärmeverlusten und zum Schutz des Bedienungspersonals ist er von einem nicht dargestellten Isoliermantel umgeben, welcher nur im Bereich der Düsenplatten 5 der Düsenpakete 1 eine Öffnung aufweit. Ist der Heizkasten beispielsweise im wesentlichen U-förmig ausgebildet, so kann er durch Wärmeleitblöcke derart ergänzt werden, daß ein die übrigen Baugruppen des Spinnbalkens umschließender Heizkasten entsteht, der eine allseitig gleichförmige Beheizung aller schmelzeführenden Bauelemente sicherstellt.

Im einzelnen weist der Heizkasten eine erste, einen Hohlraum für die Aufnahme des Wärmeträgers aufweisende Heizkammer 2 auf, die im Querschnitt statt der dargestellten beispielsweise auch L-Form haben kann. Sie ist an ihren sich über die Länge des Spinnbalkens erstreckenden Anlagefläche 9 derart insbesondere spanabnehmend oberflächenbearbeitet, daß ein großflächiger, metallischer Kontakt zu den schmelzeführenden Bauelementen und ggf. den Wärmeleitblöcken geschaffen wird. An der Heizkammer 2 können beispielsweise die Dosierpumpe und der Pumpenblock mit der Schmelzeverteilurig auswechselbar befestigt sein, ggf. als Baustein, so daß beim Wechsel des Spinnprogramms, beispielsweise Mehrfach- oder Bikompentenspinnen, durch Auswechseln gegen einen entsprechenden Baustein, der im wesentlichen gleiche äußere Abmessungen hat, der Umbau schnell und einfach vollziehbar ist. Die Pumpenantriebswellen können dabei beispielsweise durch Einsatzbüchsen druckdicht durch den Hohlraum der Heizkammer nach außen geführt werden. Die Schmelzezuführung zu den Dosierpumpen erfolgt durch nicht näher dargestellte Schmelzekanäle.

Der zweite, von der ersten Heizkammer 2 mechanisch unabhängige Teil des Heizkastens umfaßt die Heizkammer 3, die ebenfalls als langestrecktes, im wesentlichen rechteckiges Hohlprofil ausgebildet ist. Die Längswände 9 und 14 der beiden Heizkammern 2 und 3 bilden Kontaktheizflächen für die planparallelen Gehäusewände des Düsengehäuses 27 und liegen als ebene, sich über die ganze Länge der Heizkammern 2, 3 erstreckende Flächen vor. Sie sind mit hoher Oberflächengüte und geringer Rautiefe bearbeitet, um eine großflächige, metallische Anlage und damit einen guten Wärmeübergang an die Düsengehäuse 27 zu erzielen.

Die beiden Heizkammern 2, 3 sind nach Einbau der Düsengehäuse 27 durch Schraubverbindungen 16 mit ihren Längswänden 9, 14 spielfrei gegen die die Düsenpakete 1 aufnehmenden Düsengehäuse 27 angepreßt. Die Zuganker oder Stehbolzen 16 können statt, wie dargestellt, durchgehend auch in der vorzugsweise ortsfest angeordneten Heizkammer 2 verschraubt sein, wobei dann in dieser zweckmäßig Verstärkungsaugen oder dgl. vorgesehen sind. Ggf. können sie auch in mit der Heizkammer 2 fest verbundene Warmeleitblöcke eingeschraubt oder eingegossen sein, wenn diese einen horizontalen Schenkel aufweist, der zur vereinfachten Bearbeitung seiner Auflagefläche als ebene Platte ausgebildet ist. Die Wärmeleitblöcke sind dann beispielsweise am horizontalen Schenkel der Heizkammer 2 befestigt. In der Heizkammer 3 oder - wie dargestellt - in beiden Heizkammern 2, 3 verlaufen die Zuganker 16 durch in etwa gleichmäßigen Abständen entsprechend der Teilung der Düsenpakete 1 in der Heizkammer 3 vorliegende und nach außen hin abgedichtete Spannbüchsen 28.

Die Beheizung der beiden Heizkammern 2, 3 erfolgt durch einen flüssigen oder dampfförmigen Wärmeträger nach den verfahrenstechnischen Erfordernissen des zu verspinnenden Polymers. Vorzugsweie wird ein kondensierbarer, organischer Wärmeträger, wie beispielsweise Diphenyl, verwendet und die Sattdampftemperatur über den zugeordneten Sattdampfdruck geregelt. Beide Heizkammern 2, 3 sind hinsichtlich ihrer Beheizung parallelgeschaltet und werden von einem gemeinsamen Dampferzeuger mit Sattdampf beaufschlagt. Zur Verbindung der nicht dargestellten Einlaßstutzen der Heizkammern 2, 3 wird vorzugsweise eine flexible Leitung (Metallschlauch, Kompensatorleitung oder dgl.) verwendet, durch welche Abstandsänderungen der Heizkammern 2, 3 beim Umbau des Spinnbalkens problemlos ausgeglichen werden können. Hinter den Auslaßstutzen der Heizkammern 2, 3 ist jeweils ein ebenfalls nicht dargestellter Kondensatableiter angeordnet, von dem das anfallende Kondensat über eine die beiden Auslaßstutzen verbindende, ebenfalls flexible Leitung zum Kondensatsammelgefäß abgeleitet wird. Die Stutzen können seitlich oder auch oben oder unten angeschlossen sein, wenn dies für die Montage mehrerer Spinnköpfe zu einem Spinnbalken zweckmäßig erscheint.

Die Beheizung der beiden Heizkammern 2, 3 kann auch auf andere Weise erfolgen, solange nur gewährleistet ist, daß beide auf im wesentlichen dieselbe Temperatur beheizt und auf dieser Temperatur gehalten bleiben.

Fig. 2 zeigt als Detail die Aufsicht auf das Düsengehäuse 27 für die Aufnahme mehrerer Topfdüsen. Das Düsengehäuse 27 ist durch Schraubverbindungen 16 zwischen den ebenen, einander zugewandten Kontaktflächen 9, 14 der mechanisch getrennten Heizkammern 2, 3 verspannt.

Der Spinnbalken besteht somit aus den beiden als Heizkammern 2, 3 ausgebildeten Seitenteilen, die durch Zuganker 16 miteinander verschraubt sind. In beide Seitenteile sind Spannbuchsen 28 eingeschweißt, damit sich die Hohlräume der Heizkammern bei Verspannen mit den Düsengehäusen 27 nicht deformieren. Das Düsengehäuse 27, das in Fig. 2 in der Aufsicht gezeigt ist, besteht aus einem Quader, in den Durchgangslöcher 29 in Abständen eingebracht sind. Zwischen den Durchgangslöchern 29 befinden sich Querbohrungen 30, durch welche bei der Montage der Düsengehäuse 27 die Zuganker oder Zugschrauben 16 hindurchgesteckt werden. Wegen der hohen Temperaturen und der Beanspruchung durch den Schmelzedruck im Betrieb des Spinnkopfes wird dieser Befestigung der Vorzug gegenüber einer beidseitigen Verschraubung des Düsengehäuses 27 gegeben, bei der die Querbohrungen mit Gewinde versehen sind.

Das Düsenpaket 1 besteht aus einem Düsentopf 38, in welchen die Düsenplatte 5 eingesetzt und durch das Filterpaket 39 abgedeckt ist. auf dem Außenrand der Düsenplatte 5 sitzt eine der Abdichtung dienende Membran 35, die mit ihrer Oberseite gegen einen axial im Düsentopf 38 beweglichen Kolben 34 anliegt. Der Kolben 34 seinerseits grenzt mit seiner Oberfläche an den Verteilerblock 31 und ist von diesem durch eine Dichtung 36 getrennt. Zur Montage des topfförmigen Düsenpaketes 1 weist der Verteilerblock 31 einen Ansatz 32 mit Außengewinde 33 auf. Der Düsentopf 38, und damit das Düsenpaket 1, kann mit einem entsprechenden Innengewinde auf den Ansatz 32 aufgeschraubt werden. Andere Befestigungsarten, wie ein Bajonettverschluß oder dgl., sind ebenfalls anwendbar. Es muß nur eine gute Abdichtung zwischen dem Verteilerblock 31 und dem Düsenpaket 1 gewährleistet sein.

Dies wird durch das Zusammenwirken des Kolbens 34, der Membran 35 und der Dichtung 36 bewirkt. Beim Aufschrauben des Düsentopfes 38 wird auch die Dichtung 36 soweit eingespannt, daß sie der zunächst mit niederem Druck bei Füllung der Hohlräume zwischem Membran 35 und Düsenplatte 5 einströmenden Schmelze standhält. Mit Füllung des Hohlraums unter der Membran baut sich in diesem ein Druck auf, der entsprechend dem Verhältnis der Querschnittsflächen von Membraninnenfläche und Schmelzekanal vervielfacht -auf die Dichtung 36 wirkt und damit eine sichere Abdichtung gewährleistet.

Auf dem Verteilerblock 31 ist schließlich die Schmelzedosierpumpe befestigt. Zur Vereinfachung der Zeichnung sind der Isoliermantel und die Anschlußleitungen sowie die sonstigen Einrichtungen zur Beheizung der Heizkammern 2, 3 weggelassen worden. Es versteht sich jedoch, daß diese vorhanden sind.

Der Vorteil der beschriebenen Spinnkopf- bzw. Spinnbalkenkonstruktion liegt darin, daß die topfförmigen Düsenpakete 1 einfach ausgebaut und gewechselt werden können, ohne daß gleichzeitig der Heizkasten auseinandergebaut werden müßte; die durch die Verschraubungen 16 zwischen den Kontaktflächen 9,14 eingespannten Düsengehäuse 27 bleiben beim Wechsel der Düsenpakete 1 unverändert mit den Heizkammern 2 und 3 verbunden. Nur bei einem ggf. erforderlichen Umbau mit Auswechseln des Düsengehäuses 27 werden die Verschraubungen 16 gelöst und beispielsweise die gesamten schmelzeführenden Bauteile einschließlich der Düsengehäuse nacheinander nach oben ausgebaut.

Der erfindungsgemäße Spinnkopf hat daher außer den mit dem guten Wärmeübergang verbundenen großen technologischen Vorteilen wegen seiner hohen Flexibilität hinsichtlich Zusammenbau und Wartung große Vorteile sowohl für den Hersteller als auch den Chemiefaserproduzenten als Benutzer.

## Patentansprüche

1. Spinnkopf zum Schmelzspinnen endloser Fäden aus insbesondere thermoplastischen Polymeren, mit einem Heizkasten aus zwei mechanisch selbständigen, jeweils in Form von Heizkammern (2, 3) ausgebildeten Bauteilen, die mit ihren sich gegenüberliegenden Längswänden (9, 14) gegen die Anlageflächen eines zwischen den Heizkammern (2, 3) liegenden Düsengehäuses (27) beidseitig spielfrei angepreßt werden, wobei in dem Düsengehäuse ein. auswechselbares Düsenpaket (1) untergebracht ist, dadurch gekennzeichnet, daß das Düsengehäuse (27) ein Quader mit zylindrischen Durchgangslöchern (29) ist, daß in den zylindrischen Durchgangslöchern (29) jeweils ein Düsentopf (38) zur Aufnahme des Dusenpakets (1) vorgesehen ist, daß über dem Düsengehäuse (27) ein Schmelzeverteilerblock (31) mit nach unten ragendem Ansatz (32) angebracht ist, der die Schmelzeleitung (13) führt, daß der Düsentopf (38) mit dem Ansatz (32) durch ein Außengewinde (33) des Ansatzes (32) und ein entsprechendes Innengewinde des Düsentopfes (38) oder Bajonettverschluß verbunden ist, und daß das Innere des Düsentopfes (38) gegenüber dem Ansatz (32) durch einen Kolben (34) abgedichtet ist, der in dem Düsentopf (38) unter Abdichtung (Membran 35) axial beweglich ist und der infolge des im Inneren des Düsentopfes (38) herrschenden Drucks gegen eine die Schmelzeleitung (13) des Ansatzes (32) umgebende Dichtung (36) gedrückt wird.

2. Spinnkopf nach Anspruch 1, dadurch gekennzeichnet, daß das Düsengehäuse (27) Querbohrungen (30) zur Verspannung mit den Heizkammern (2, 3) durch Schraubverbindungen (16) aufweist.

## Revendications

1. Tête de filage pour le filage par fusion de fils sans fin en polymères, en particulier thermoplastiques, comprenant un caisson de chauffage constitué de deux éléments mécaniquement indépendants qui sont respectivement réalisés sous la forme de chambres de chauffage (2, 3) et qui sont appliqués sans jeu des deux côtés par leurs parois longitudinales opposées (9, 14) contre les surfaces d'appui d'une boîte à filières (27) située entre les deux chambres de chauffage (2, 3), un paquet de filières interchangeables (1) étant logé dans la boîte à filières, caractérisée par le fait que la boîte à filières (27) est un parallélépipède comportant des trous de passage cylindriques (29), que dans les trous de passage cylindriques (29) est respectivement placé un pot à filières (38) destiné à recevoir le paquet de filières (1), qu'au-dessus de la boîte à filières (27) est installé un bloc distributeur (31) de masse fondue pourvu d'un appendice (32) lequel fait saillie vers le bas et contient la conduite (13) amenant la masse fondue, que le pot à filières (38) est raccordé à l'appendice (32) par un filetage extérieur (33) de l'appendice (32) et un taraudage correspondant du pot à filières (38) ou par un assemblage à baïonnette, et que l'intérieur du pot à filières (38) est étanché vis-à-vis de l'appendice (32) par un piston (34) qui est mobile axialement dans le pot à filières (38) tout en assurant l'étanchéité (membrane 35) et qui est appliqué contre un joint (36) entourant la conduite (13) de l'appendice (32) par la pression régnant à l'intérieur du pot à filières (38).

2. Tête de filage selon la revendication 1, caractérisée par le fait que la boîte à filières 27 comporte des perçages transversaux (30) en vue de sa fixation sur les chambres de chauffage (2, 3) _{'}au moyen de raccords à vis (16).

## Claims

1. Spinning head for the melt-spinning of endless filaments of, in particular, thermoplastic polymers, with a heated box of two mechanically independent components, each designed in the form of heated chambers (2,3), which are pressed on both sides, free from play, by their opposite longitudinal walls (9, 14) against the contact surfaces of a nozzle housing (27) lying between the heated chambers (2, 3), an exchangeable nozzle assembly (1) being accommodated in the nozzle housing, characterized in that the nozzle housing (27) is a cuboid with cylindrical through-holes (29), in that in each of the cylindrical through-holes (29) there is provided a nozzle pot (38) for receiving the nozzle assembly (1), in that above the nozzle housing (27) there is attached a melt distributor block (31) with downwardly protruding extension (32), which conducts the melt duct (13), in that the nozzle pot (38) is connected to the extension (32) by an external-thread (33) of the extension (32) and a corresponding internal thread of the nozzle pot (38) or bayonet closure, and in that the inside of the nozzle pot (38) is sealed off from the extension (32) by a plunger (34), which is axially movable in the nozzle pot (38) in sealed-off manner (diaphragm 35) and which, due to the pressure prevailing inside the nozzle pot (38), is pressed against a seal (36) surrounding the melt duct (13) of the extension (32).

2. Spinning head according to Claim 1, characterized in that the nozzle housing (27) has cross- bores (30) for bracing to the heated chambers (2, 3) by screw connections (16).
